# EUROPÄISCHE PATENTSCHRIFT

(11) **EP 2 172 638 B1**
(45) Veröffentlichungstag und Bekanntmachung des Hinweises auf die Patenterteilung: **02.11.2011**
(21) Anmeldenummer: 09010362.3
(22) Anmeldetag: 12.08.2009
(51) Int. Cl.: F02M 25/07

(54) **Ventileinrichtung zur Steuerung eines Abgasstromes**
Valve device for controlling an exhaust gas flow
Dispositif de ventilation pour la commande d'un flux de gaz d'échappement

(30) Priorität: 04.10.2008 DE 102008050466
(43) Veröffentlichungstag der Anmeldung: 07.04.2010
(73) Patentinhaber: Gustav Wahler GmbH u. Co.KG, 73730 Esslingen (DE)
(72) Erfinder: von Gregory, Jens, Dipl.-Ing., 73630 Remshalden (DE); Blank, Thomas, Dipl.-Ing. (FH), 71334 Waiblingen (DE); Krieger, Björn, Dipl.-Ing. (BA), 73776 Altbach (DE)
(74) Vertreter: Kratzsch, Volkhard

(56) Entgegenhaltungen:
- EP-A2- 1 420 158
- WO-A1-2006/096750
- DE-B3-102004 043 662

## Beschreibung

Die Erfindung bezieht sich auf eine Ventileinrichtung zur Steuerung eines Abgasstromes, mit einem in einem Abgaskanal angeordneten Absperrorgan, das mittels eines Stellantriebes und einer Übertragungseinrichtung in Öffnungsrichtung sowie gegensinnig dazu in Schließrichtung zwischen einer Schließstellung und einer Offenstellung schwenkbar ist, wobei das Absperrorgan bei Ausfall des Stellantriebes mittels einer in Öffnungsrichtung beaufschlagbaren Rückstellfeder in Schließrichtung zurückschwenkbar ist.

Eine Ventileinrichtung dieser Art wird im Zusammenhang mit einer Abgasrückführeinrichtung verwendet, mittels der ein Teil des Abgases eines Verbrennungsmotors aus der Abgasleitung entnommen, der Frischgasleitung wieder beigemischt und zum Verbrennungsmotor zurückgeführt wird. Aufgrund von Verunreinigungen des Abgases verschmutzen im Betrieb unter anderem die Abgasrückführleitung sowie das Absperrorgan und der diesem zugeordnete Ventilsitz der Ventileinrichtung. Diese Verunreinigungen bilden einen annähernd flüssigen Film am Ventilsitz und am Absperrorgan. Beim Abstellen des Verbrennungsmotors erfolgt eine Ablagerung von erkaltenden oder erkalteten Verunreinigungen des Abgases am Ventilsitz und am Absperrorgan. Aufgrund dieser Schichten bildenden Verunreinigungen kann bei abgestelltem Verbrennungsmotor das Absperrorgan am Ventilsitz der Ventileinrichtung festkleben, da beim Abstellen des Verbrennungsmotors üblicherweise das Absperrorgan in seine Schließstellung bewegt wird. Ein Verkleben kann dazu führen, dass bei erneutem Betrieb des Verbrennungsmotors das Absperrorgan nicht mehr in Offenstellung bewegt werden kann. Der Betrieb der Ventileinrichtung und Abgasrückführeinrichtung ist dadurch gestört oder völlig blockiert.

Aus der WO 2006/096750 A1 ist eine Ventileinrichtung mit den Merkmalen im Oberbegriff des Anspruchs 1 bekannt, bei der ein Festkleben des Absperrorgans beim Abschalten des Verbrennungsmotors oder insbesondere bei Ausfall des Stellantriebes des Absperrorgans verhindert ist. Hierbei ist das Absperrorgan bei der Schwenkbewegung in Schließrichtung in eine zwischen Schließstellung und Offenstellung befindliche Ruhestellung mit einem Zustand nur geringer Offenstellung mittels der Rückstellfeder bei Ausfall des Stellantriebes schwenkbar. Dem liegt die Überlegung zugrunde, dass das Absperrorgan bei Ausfall des Stellantriebes nicht in die völlige Schließstellung zurückgeschwenkt wird, sondern auf diesem Schwenkweg vor dem Erreichen der Schließstellung in einer Ruhestellung mit nur geringer Offenstellung verbleibt, also nicht ganz schließt, und auf diese Weise ein Festkleben des Absperrorgans am Ventilsitz unterbunden ist. Dies wird z. B. durch eine schwache Rückstellfeder erreicht, deren Rückstellmoment bei der Rückstellung des Absperrorgans nur bis zu einer der Schließstellung vorgelagerten Ruhestellung reicht. Eine andere Alternative besteht darin, dass eine derart starke Rückstellfeder vorgesehen ist, die bei Abschalten des Stellantriebes das Absperrorgan weiterhin in der Offenstellung hält, solange, bis hiernach der Stellantrieb wieder eingeschaltet wird und gegen die Wirkung der Rückstellfeder das Absperrorgan in die Schließstellung bewegt. Eine andere alternative Lösung sieht vor, dass die Geometrie der Feder und des Stellantriebes derart gewählt werden, dass bei nicht eingeschaltetem Stellantrieb das Absperrorgan mittels der Feder in die Ruhestellung bewegt wird. Die Ruhestellung wird hierbei durch die Feder erreicht. Eine andere Maßnahme besteht darin, dass Absperrorgan allein durch die Steuerung der Stromversorgung des Stellantriebes für zumindest bestimmte Zeit und solange in Offenstellung oder in Ruhestellung zu halten, die ausreichend ist, um ein Erkalten der Ablagerungen am Ventilsitz und am Absperrorgan zu erreichen. Ferner ist ein weiterer Vorschlag vorgesehen, wonach das Absperrorgan mit mechanischen Mitteln und mittels des Stellantriebes in eine der Offenstellung zugeordnete Raststellung überführt wird, bis die Antriebsrichtung des Stellantriebes geändert wird und die mechanischen Elemente aus der Raststellung bewegt werden.

Der Erfindung liegt die Aufgabe zugrunde, eine Ventileinrichtung der eingangs genannten Art so auszubilden, dass ein Festkleben des Absperrorgans bei Ausfall des Stellantriebes in einfacher Weise ohne zusätzliche Bauelemente unterbunden wird und die Ventileinrichtung einfach, betriebssicher und kostengünstig ist.

Die Aufgabe ist gemäß der Erfindung durch die Merkmale im Anspruch 1 gelöst. Hierbei wird die Rückstellfeder bei Betätigung des Absperrorgans in Offnungsrichtung gespannt. Bei Ausfall des Stellantriebes wird das Absperrorgan mittels der Rückstellfeder gegensinnig in Schließrichtung, jedoch nicht bis in die völlige Schließstellung sondern in eine davor befindliche Ruhestellung, zurück geschwenkt. Vor Erreichen der Schließstellung wird der eine Endbereich der Rückstellfeder gegen den gehäuseseitigen Anschlag angedrückt, so dass die Rückstellfeder nicht mehr in Drehrichtung auf das Absperrorgan einwirken kann. Bei einer Betätigung des Absperrorgans in Öffnungsrichtung wird dieser Endbereich vom Kupplungsteil der Übertragungseinrichtung mitgenommen und bei der weiteren Öffnungsbewegung die Rückstellfeder gespannt. Durch den gehäuseseitigen Anschlag ist somit gewährleistet, dass bei der Schließbetätigung des Absperrorganes dieses nicht durch ein weiterhin einwirkendes Schwenkmoment von der Rückstellfeder in die vollständige Schließstellung, in der ein Festkleben drohen könnte, geschwenkt wird. Vorteilhaft ist, dass die Rückstellfeder zugleich auch für die Rückstellung des Stellantriebes und/oder als Fail-Safe-Feder dienen kann.

Von Vorteil kann es sein, wenn die Rückstellfeder als schraubenförmig in Zylinderform gewundene Schenkelfeder mit zwei die beiden Endbereiche bildenden, etwa schenkelartigen Federabschnitten ausgebildet ist. Dabei kann der den einen Endbereich bildende Federabschnitt radial nach außen hin etwa U-förmig abgebogen sein. Der den anderen Endbereich bildende Federabschnitt kann radial nach außen hin als geradliniger Schenkel abgebogen sein.

Ferner kann es von Vorteil sein, wenn die Rückstellfeder mit ihren übereinander liegenden Windungen etwa Zylinderform aufweist und der eine Endbereich in axialem Abstand vom anderen Endbereich verläuft.

Vorteilhafterweise weist die Übertragungseinrichtung eine vom Stellantrieb drehbetätigbare Antriebswelle, eine mit dem Absperrorgan verbundene Stellwelle und zwischen beiden eine formschlüssige Kupplungseinrichtung auf.

Von Vorteil kann es sein, wenn mit der Stellwelle ein Kupplungsteil drehfest verbunden ist, der an einem radial abstrebenden Arm einen Mitnehmer aufweist, gegen den der den einen Endbereich bildende Federabschnitt der Rückstellfeder in Schließrichtung angedrückt ist, unter Umständen unter Federkraft. Vorteilhafterweise liegt der Federabschnitt mit einem radial und geradlinig verlaufenden Abschnitt am Mitnehmer an einer in Öffnungsrichtung gerichteten Vorderfläche dieses an. Von Vorteil kann es sein, wenn der den einen Endbereich bildende Federabschnitt der Rückstellfeder mit einem sich radial erstreckenden, etwa winkelförmigen Abschnitt gegen des gehäuseseitigen Anschlag der Ventileinrichtung in Ruhestellung angedrückt ist. Weiterhin kann es vorteilhaft sein, wenn der Mitnehmer in Abstand oberhalb des Anschlages angeordnet ist und bei mittels der Rückstellfeder bei Ausfall des Stellantriebes in Ruhestellung bewegtem Absperrorgan mit seiner Vorderfläche im wesentlichen in einer Flucht mit dem Anschlag verläuft.

Vorteilhafterweise weist der Kupplungsteil zwei radial und diametral gerichtete Arme auf, an denen die Rückstellfeder mit ihrem oberen Ende von unten her axial anliegen kann. In vorteilhafter Weise weist der Kupplungsteil auf dem Bereich zwischen den Armen einen Basisteil mit kreisbogenförmig verlaufender äußerer Umfangsfläche auf, mittels der die Rückstellfeder zentrierbar ist.

Vorteilhafterweise weist der Kupplungsteil in Umfangsrichtung betrachtet zwischen beiden Armen einen radialen Vorsprung auf, der eine etwa kreisbogenförmig verlaufende äußere Umfangsfläche zur zusätzlichen Zentrierung der Rückstellfeder aufweist.

Das Absperrorgan kann als beliebiges Ventilglied ausgebildet sein, mit Vorzug z. B. als Klappe, wobei die Stellwelle dann als Klappenwelle ausgebildet ist. Die Antriebswelle und die Stellwelle, insbesondere Klappenwelle, sind in vorteilhafter Weise zumindest im wesentlichen koaxial zueinander angeordnet.

Als Stellantrieb kann ein elektrischer Motor oder ein Drehantrieb od. dgl. vorgesehen sein.

Vorteilhafterweise ist der Abgaskanal in einem Rohrteil enthalten, in dem das Absperrorgan mit seiner Stellwelle vorzugsweise auf beiden Axialseiten mittels Lagern schwenkbar gelagert ist.

Vorteilhafterweise ist ein mit dem Rohrteil einstückiger Gehäuseteil vorgesehen, in den die Stellwelle mit daran festem Kupplungsteil hineinragt und in dem die Rückstellfeder in zur Stellwelle im wesentlichen koaxialer Ausrichtung aufgenommen ist.

Eine Ventileinrichtung mit dem einen oder anderen vorgenannten Merkmal ist besonders vorteilhaft, einfach, betriebssicher und kostengünstig.

Weitere Einzelheiten und Vorteile ergeben sich aus der nachfolgenden Beschreibung.

Die Erfindung ist nachfolgend anhand von in den Zeichnungen gezeigten Ausführungsbeispielen näher erläutert. Es zeigen:
- Fig. 1: eine schematische, teilweise geschnittene Seitenansicht einer Ventileinrichtung zur Steuerung eines Abgasstromes, in vereinfachter Darstellung,
- Fig. 2: eine schematische, perspektivische Ansicht eines Teils einer Ventileinrichtung in Fig. 1 gemäß einem ersten Ausführungs- beispiel, wobei sich das Absperrorgan in Schließstellung und dessen Rückstellfeder in Ruhestellung befinden,
- Fig. 3: eine schematische, perspektivische Ansicht eines Teils der Ventileinrichtung entsprechend derjenigen in Fig. 2, bei der sich jedoch das Absperrorgan und dessen Rückstellfeder in einer in Öffnungsrichtung verstellten Stellung befinden,
- Fig. 4: eine schematische Draufsicht eines Teiles einer Ventileinrichtung gemäß einem zweiten Ausführungsbeispiel, wobei sich das Absperrorgan und dessen Rückstellfeder in einer Stellung analog Fig. 2 befinden,
- Fig. 5: eine schematische Draufsicht eines Teils der Ventileinrichtung in Fig. 4, bei der sich das Absperrorgan und dessen Rückstell- feder in einer Stellung analog Fig.3 befinden.

In Fig. 1 ist schematisch eine Ventileinrichtung 10 zur Steuerung eines Abgasstromes durch einen in einem angedeuteten Rohrteil 11 enthaltenen Abgaskanal 12 gezeigt. Der Abgaskanal 12 ist in eine nicht weiter gezeigte Abgasrückführleitung einer Abgasrückführeinrichtung geschaltet. Die Abgasrückführleitung zweigt von einer Abgasleitung eines Verbrennungsmotors ab, leitet das abgezweigte Abgas durch den Abgaskanal 12 und mündet danach in die nicht gezeigte Frischgasleitung ein. Im Abgaskanal 12 ist ein Absperrorgan 13 angeordnet. Dieses kann aus einem Ventilelement verschiedenster Art, z.B. wie gezeigt, aus einer Klappe 14 bestehen, die im Abgaskanal 12 schwenkverstellbar ist. Die Schwenkverstellung geschieht mittels eines Stellantriebes 15 und einer allgemein mit 16 bezeichneten Übertragungseinrichtung. Die Klappe 14 ist zwischen einer in Fig. 1 gezeigten Offenstellung und einer demgegenüber in Schließrichtung geschwenkten Schließstellung schwenkbar. Die Ventileinrichtung 10 weist eine schematisch angedeutete Rückstellfeder 17 auf, die einerseits an einem Teil der Übertragungseinrichtung 16 und andererseits gehäuseseitig, z.B. am Rohrteil 11 1 bzw. einem damit verbundenen Gehäuseteil 18, abgestützt ist. Die Rückstellfeder 17 ist bei Betätigung des Absperrorgans 13 in Öffnungsrichtung und hin zur Offenstellung beaufschlagbar und wird dabei gespannt. Bei Ausfall des Stellantriebes 15 ist das Absperrorgan 13 mittels der Rückstellfeder 17 gegensinnig in Schließrichtung, nicht jedoch bis in die völlige Schließstellung sondern in eine davor befindliche Ruhestellung, zurückschwenkbar.

Im Normalbetrieb bei eingeschaltetem und über eine nicht weiter gezeigte Steuereinrichtung angesteuertem Stellantrieb 15 wird das Absperrorgan 13 zwischen der in Fig. 1 gezeigten Offenstellung und demgegenüber in Schließrichtung geschwenkten Schließstellung entsprechend den jeweiligen Betriebsverhältnissen bewegt. Bei Abschaltung des Stellantriebes 15 wird das Absperrorgan 13 mittels des Stellantriebes 15 über Strom, der nach Abstellen noch zur Verfügung steht, aus der Offenstellung in Schließrichtung lediglich in eine zwischen Offenstellung und Schließstellung befindliche Ruhestellung mit einem Zustand nur geringer Offenstellung zurückbewegt. Diese Bewegung des Absperrorgans 13 mittels des Stellantriebes 15 wird auch als Steuergerätenachlauf bezeichnet. Fällt der Stellantrieb 15 aus irgendwelchen Gründen aus, z. B. durch Unterbrechung der Stromversorgung oder aufgrund eines sonstigen Defektes, und dies dann, wenn das Absperrorgan 13 sich noch mehr oder weniger in Offenstellung befindet, so wird bei diesem Ausfall des Stellantriebes 15 das Absperrorgan 13 mittels der Rückstellfeder 17 in Schließrichtung in eine Ruhestellung zurück bewegt, die sich vor der Schließstellung befindet und einen Zustand nur geringer Offenstellung vorgibt. Je nach Massen- und Reibungsverhältnissen ist bei dieser Rückstellung mittels der Rückstellfeder 17 auch noch eine Zurückbewegung des Absperrorgans 13 in Richtung der Schließstellung aufgrund entsprechend wirkender Schwungmomente möglich. Auch dann jedoch wird das Absperrorgan 13 nicht in die völlige Schließstellung bewegt. Die Rückstellfeder 17 ist in dem Fall, in dem der Stellantrieb 15 eine eigene federnde Rückstellung hat, zur Rückstellung des Stellantriebes 15 und zugleich als sog. Fail-Safe-Feder ausgebildet, die also bei Ausfall des Stellantriebes 15 die Zurückstellung des Absperrorgans 13 in Schließrichtung bis hin zur Ruhestellung und ggf. bedingt durch Schwungmomente darüber hinaus bis nahe in die Schließstellung bewegt.

Auf diese Weise ist ein zuverlässiger Betrieb der Abgasrückführeinrichtung zwischen Schließstellung und Offenstellung des Absperrorgans 13 bei eingeschaltetem und gesteuertem Stellantrieb 15 gewährleistet. Bei Stillstand des Verbrennungsmotors oder bei Ausfall des Stellantriebes 15 ist dadurch, dass das Absperrorgan 13 zwar in Schließrichtung, aber nicht in die völlige Schließstellung sondern in eine Ruhestellung oder benachbarte Stellung mit Zustand nur geringer Offenstellung, bewegt wird, zuverlässig verhindert, dass das Absperrorgan 13 verklebt; denn bekanntlich verschmutzen bei einem Betrieb des Verbrennungsmotors und der Abgasrückführeinrichtung unter anderem der Ventilsitz und das Absperrorgan 13 aufgrund von Verunreinigungen des Abgases. Diese bilden beim Betrieb des Verbrennungsmotors einen etwa flüssigen Film am Ventilsitz und am Absperrorgan 13. Beim Abstellen des Verbrennungsmotors erfolgt dann eine Ablagerung von erkaltenden oder erkalteten Verunreinigungen des Abgases an den Wänden des Ventilsitzes und am Absperrorgan 13. Aufgrund dessen kann sonst bei abgestelltem Verbrennungsmotor des Absperrorgan 13 am Ventilsitz festkleben, sofern das Absperrorgan 13 dann in Schließrichtung in die völlige Schließstellung bewegt wird. Ein Verkleben des Absperrorgans 13 kann dazu führen, dass das Absperrorgan 13 bei einem erneuten Betrieb des Verbrennungsmotors nicht mehr mittels des Stellantriebes 15 von der Schließstellung in Öffnungsrichtung in die Offenstellung bewegt werden kann. Blockiert das Absperrorgan 13 in dieser Weise, ist keine Funktion der Ventileinrichtung 10 und Abgasrückführung möglich. Eine etwaige Säuberung des Absperrorgans 13 sowie des Ventilsitzes wäre aufwendig.

Ein derartiges Festkleben des Absperrorgans 13 am Ventilsitz wird somit in beschriebener Weise verhindert, wobei dies einfach ist und keine besonderen zusätzlichen Bauteile benötigt, wie es sich aus der nachfolgenden Beschreibung weiterhin ergibt.

Die Übertragungseinrichtung 16 ist durch die Rückstellfeder 17 belastbar, die mit einem Endbereich 19 an der Übertragungseinrichtung 16 abstützbar ist und mit dem anderen Endbereich 20 gehäuseseitig der Ventileinrichtung 10, z. B. am Rohrteil 11 oder Gehäuseteil 18 (Fig. 2, 3), abgestützt ist. Weitere Einzelheiten sind insbesondere hinsichtlich des ersten Ausführungsbeispieles anhand von Fig. 2 und 3 erläutert. Dem einen Endbereich 19 der Rückstellfeder 17 ist ein Anschlag 21 gehäuseseitig der Ventileinrichtung 10 zugeordnet, gegen den dieser Endbereich 19 in Schließrichtung und Ruhestellung gemäß Fig. 2 angedrückt ist. Wenn die Rückstellfeder 17 zumindest geringfügig vorgespannt ist, wird deren Endbereich 19 federnd an den Anschlag 21 angedrückt. Bei Betätigung des Absperrorgans 13 in Öffnungsrichtung gemäß Pfeil 22 in Fig. 2 und 3 aus der in Fig. 2 gezeigten Stellung heraus ist der Endbereich 19 der Rückstellfeder 17 vom gehäuseseitigen Anschlag 21 abhebbar. Der Anschlag 21 gibt eine Ausgangsstellung für die Rückstellfeder 17 bei der Betätigung des Absperrorgans 13 in Schließrichtung, d.h. gegensinnig zum Pfeil 22, bei Ausfall des Stellantriebes 15 vor.

Wie insbesondere im Detail aus Fig. 2 und 3 ersichtlich ist, ist die Rückstellfeder 17 als schraubenförmig in Zylinderform gewundene Schenkelfeder 23 mit zwei etwa schenkelartigen Federabschnitten 24, 25 ausgebildet, die die beiden Endbereiche 19 bzw. 20 bilden. Der eine Federabschnitt 24 ist radial nach außen hin etwa [-förmig abgebogen, wie Fig. 2 zeigt. Dieser [-förmige Teil hat einen etwa waagerecht verlaufenden oberen Abschnitt 26 und unteren Abschnitt 27, die über einen etwa vertikal dazwischen verlaufenden Abschnitt 28 einstückig verbunden sind. Der andere Federabschnitt 25 ist ebenfalls radial nach außen hin abgebogen, jedoch als geradliniger Schenkel 29 (Fig. 4 und 5). Insbesondere aus Fig. 2 und 3 ist ersichtlich, dass die Rückstellfeder 17 mit ihren übereinander liegenden Windungen 30 etwa Zylinderform aufweist, wobei der eine obere Endbereich 19 in axialem Abstand vom anderen unteren Endbereich 20 verläuft.

Die Übertragungseinrichtung 16 weist eine vom Stellantrieb 15 drehbetätigbare Antriebswelle 31, eine mit dem Absperrorgan 13 verbundene Stellwelle 32 und zwischen beiden eine formschlüssige Kupplungseinrichtung 33 üblicher Bauart auf. Mit der Stellwelle 32 ist ein Kupplungsteil 34 drehfest verbunden, der zwei radial und diametral zueinander gerichtete Arme 35, 36 aufweist, zwischen denen ein Basisteil 37 mit kreisbogenförmig verlaufender äußerer Umfangsfläche 38 gebildet ist. Die Rückstellfeder 17 kann mit ihrem in Fig. 2 und 3 oberen Ende axial an den beiden Armen 35 und 36 von unten her anliegen. Sie umringt den Basisteil 37 im Bereich der äußeren Umfangsfläche 38 und ist auf diese Weise zentriert.

An dem einen Arm 35 des Kupplungsteils 34 ist ein in Fig. 2 und 3 nach unten gerichteter Mitnehmer 39 ausgebildet, gegen den der Federabschnitt 24 der Rückstellfeder 17 in Schließrichtung, gegensinnig zum Pfeil 22, angedrückt ist, so lange bei der Schließbewegung in Schließrichtung der Federabschnitt 24 noch nicht den gehäusefesten Anschlag 21 erreicht hat, vergleiche Fig. 3. Der Mitnehmer 39 ragt ausgehend vom Arm 35 nach unten und weist eine in öffnungsrichtung gemäß Pfeil 22 gerichtete Vorderfläche 40 für den Anschlag des oberen Abschnitts 26 der Rückstellfeder 17 auf. Dieser obere Abschnitt 26 ist quer zum Mitnehmer 39 gerichtet. In der in Fig. 2 gezeigten Ruhestellung der Rückstellfeder 17 liegt der Federabschnitt 24 mit einem sich radial erstreckendem, etwa winkelförmigen Abschnitt am gehäuseseitigen Anschlag 21 an, wobei bei entsprechender Vorspannung der Rückstellfeder 17 ein federelastisches Andrücken erfolgt. Der winkelförmige Abschnitt ist gebildet aus dem unteren Abschnitt 27 und aus zumindest einem Teil des vertikalen Abschnitts 28. Man erkennt, dass der Mitnehmer 39 am Arm 35 in Abstand oberhalb des gehäuseseitigen Anschlages 21 angeordnet ist und z. B. bei mittels der Rückstellfeder 17 bei Ausfall des Stellantriebes 15 in Ruhestellung bewegter Rückstellfeder 17 mit seiner Vorderfläche 40 im wesentlichen in einer Flucht mit dem Anschlag 21 verlaufen kann. Ist das Absperrorgan 13 durch den Gasdruck im Abgaskanal 12 oder durch ein Schwungmoment bei Ausfall des Stellantriebes 15 weiter in Schließrichtung gegensinnig zum Pfeil 22 bewegt worden, so hebt der Mitnehmer 39 mit seiner Vorderfläche 40 vom Abschnitt 26 der Rückstellfeder 17 ab. Die Rückstellfeder 17 ist dabei am gehäuseseitigen Anschlag 21 abgestützt und in dieser Ruhestellung gehalten. Dadurch ist gewährleistet, dass das Absperrorgan 13 nicht durch ein weiter einwirkendes Schwenkmoment von der Rückstellfeder 17 in die vollständige Schließstellung, in der ein Festkleben drohen könnte, geschwenkt wird.

Die Antriebswelle 31 und die als Klappenwelle ausgebildete Stellwelle 32 sind zumindest im wesentlichen koaxial zueinander angeordnet.

Als Stellantrieb 15 kommen die verschiedensten Antriebe in Betracht, zum Beispiel ein elektrischer Motor, ein Drehmagnet oder dergleichen. Wie in Fig. 1 schematisch angedeutet ist, ist die als Klappenwelle ausgebildete Stellwelle 32 vorzugsweise auf beiden Axialseiten des Absperrorgans 13 mittels Lagern im Rohrteil 11 od. dgl. Gehäuseteil 18 schwenkbar gelagert. Der Rohrteil 11 ist in Fig. 2 und 3 nicht besonders dargestellt. Er ist einstückig mit dem dort gezeigten Gehäuseteil 18, in den die Stellwelle 32 mit daran festem Kupplungsteil 34 hineinragt und in dem die Rückstellfeder 17 in zur Stellwelle 32 im wesentlichen koaxialer Ausrichtung aufgenommen und zentriert ist.

Beim Betrieb eines Kraftfahrzeuges wird auch dessen Abgasrückführeinrichtung betrieben. Die Abgasmenge, die dabei dem Frischgas beigemischt wird, wird durch Ansteuerung des Stellantriebes 15 zur Betätigung des Absperrorgans 13 über eine Steuereinrichtung in Abhängigkeit von Parametem, die die Steuereinrichtung von Elementen des Verbrennungsmotors erhält, gesteuert. Dabei wird das Absperrorgan 13 zwischen seiner Schließstellung und Offenstellung bewegt. Eine Drehbetätigung in Öffnungsrichtung gemäß Pfeil 22 bewirkt, dass über dem Kupplungsteil 34 die damit drehfeste Stellwelle 32 und der Absperrorgan 13 in Öffnungsrichtung geschwenkt werden. Vom Kupplungsteil 34 wird dabei die Rückstellfeder 17 gespannt, da deren Federabschnitt 24 vom Mitnehmer 39 des Kupplungsteils 34 in Öffnungsrichtung mitgenommen wird. Der Federabschnitt 24 hebt dabei vom gehäusefesten Anschlag 21 ab. Es ergibt sich z. B. eine Stellung gemäß Fig. 3.

Um nach einem Betrieb des Kraftfahrzeuges bei einem Stillstand des Verbrennungsmotors ein Verkleben des Absperrorgans 13 an dem zugeordneten Ventilsitz zuverlässig zu verhindern, wird das Absperrorgan 13 nach Abstellen des Verbrennungsmotors mittels des Stellantriebes 15 und/oder der gespannten Rückstellfeder 17 in deren Ruhestellung gegensinnig zum Pfeil 22 geschwenkt, bis die Rückstellfeder 17 mit ihrem Federabschnitt 24 am Anschlag 21 anschlägt. Durch etwaige Schwungmomente je nach Massen- und Reibungsverhältnissen kann ausgehend davon das Absperrorgan 13 mit Kupplungsteil 34 noch etwas weiter in Schließrichtung schwenken, wobei der Mitnehmer 39 vom Federabschnitt 24 abhebt. Eine etwaige derartige Position zeigt Fig. 2, wobei diese auch identisch mit einer bei Betrieb der Abgasrückführeinrichtung vorkommenden Stellung sein kann, die einem Zustand nur geringer Offenstellung der Ventileinrichtung 10 entsprechen kann.

Um bei einem Ausfall des Stellantriebes 15 einen ordnungsgemäßen Betrieb des Verbrennungsmotors ohne Abgasrückführung sicherzustellen, kann dann das Absperrorgan 13 mittels der als Fail-Safe-Feder wirkenden Rückstellfeder 17 in Schließrichtung gegensinnig zum Pfeil 22 bewegt werden, wobei vor Erreichen der vollständigen Schließstellung die Rückstellfeder 17 mit dem Federabschnitt 24 am Anschlag 21 anschlägt und kein weiteres Schwenkmoment auf den Kupplungsteil 34 im Sinne einer Schließbetätigung des Absperrorgans 13 ausüben kann. Das Absperrorgan 13 verbleibt also in einer zwischen Schließstellung und Offenstellung befindlichen Stellung mit einem Zustand nur geringer Offenstellung und derart, dass ein Festkleben des Absperrorgans 13 im Bereich des Ventilsitzes ausgeschlossen ist. Aufgrund eines etwaigen in Schließrichtung dabei noch wirkenden Schwungmomentes kann das Absperrorgan 13 mit dem Kupplungsteil 34 in Schließrichtung noch geringfügig weiter geschwenkt werden, ohne Funktion der Rückstellfeder 17 und ohne dabei die Schließstellung zu erreichen. Hierbei hebt der Mitnehmer 39 vom Federabschnitt 24 der Rückstellfeder 17 ab.

Bei dem in Fig. 4 und 5 gezeigten zweiten Ausführungsbeispiel sind für die Teile, die dem ersten Ausführungsbeispiel entsprechen, gleiche Bezugszahlen verwendet, so dass dadurch zur Vermeidung von Wiederholungen auf die Beschreibung des ersten Ausführungsbeispieles Bezug genommen ist.

Der mit der Stellwelle 32 verbundene Kupplungsteil 34 hat auch beim zweiten Ausführungsbeispiel, wie beim ersten Ausführungsbeispiel, etwa U-Form mit beidseitig radial abstrebenden Armen 35 und 36 und äußerer Umfangsfläche 38, mittels der zumindest der axial obere Teil der Rückstellfeder 17 zentriert ist.

In Umfangsrichtung gesehen ist zwischen beiden Armen 35 und 36 des Kupplungsteils 34 ist ein weiterer Arm in Form eines radialen Vorsprunges 41 vorgesehen, der eine etwa kreisbogenförmig verlaufende äußere Umfangsfläche 42 aufweist. Die Umfangsfläche 42 verläuft auf dem gleichen Kreis, auf dem auch die Umfangsfläche 38 unterhalb der beiden Arme 35, 36 verläuft, so dass eine Zentrierung der Rückstellfeder 17 über einen Umfangswinkelbereich von etwa 180° erreicht wird. Mittels des Vorsprunges 41 wird die Rückstellfeder 17 derart in Bezug auf das Drehzentrum und die Stellwelle 32 zentriert, dass die Anlage- und Reibungsflächen, mit denen die Rückstellfeder 17 in Kontakt gelangt, soweit wie möglich reduziert sind. Es ist somit möglich, den Stellantrieb 15 kleiner und/oder die Rückstellfeder 17 schwächer zu dimensionieren, da aufgrund reduzierter Reibung geringere Stellmomente bzw. Rückstellmomente ausreichend für einen störungsfreien Betrieb sind.

## Patentansprüche

1. Ventileinrichtung zur Steuerung eines Abgasstromes, mit einem in einem Abgaskanal (12) angeordneten Absperrorgan (13), das mittels eines Stellantriebes (15) und einer Übertragungseinrichtung (16) in Öffnungsrichtung sowie gegensinnig dazu in Schließrichtung zwischen einer Schließstellung und einer Offenstellung schwenkbar ist, wobei das Absperrorgan (13) bei Ausfall des Stellantriebes (15) mittels einer in Öffnungsrichtung beaufschlagbaren Rückstellfeder (17) in Schließrichtung lediglich in eine zwischen Schließstellung und Offenstellung befindliche Ruhestellung mit einem Zustand nur geringer Offenstellung zurückschwenkbar ist, und wobei die Rückstellfeder (17) mit einem Endbereich (19) an einem Kupplungsteil (34)der Übertragungseinrichtung (16) und mit dem anderen Endbereich (20) gehäuseseitig der Ventileinrichtung (10) stützbar ist und bei der Betätigung des Absperrorgans (13) in Öffnungsrichtung gespannt wird,
**dadurch gekennzeichnet,**
**dass** dem einen Endbereich (19) der Rückstellfeder (17) ein Anschlag (21) gehäuseseitig der Ventileinrichtung (10) zugeordnet ist, gegen den dieser Endbereich (19) in Schließrichtung und Ruhestellung angedrückt ist und von dem dieser Endbereich (19) bei Betätigung des Absperrorganes (13) in Offnungsrichtung mittels der Übertragungseinrichtung (16) abhebbar ist, und dass der Anschlag (21) eine Ausgangsstellung für die Rückstellfeder (17) bei der Betätigung des Absperrorgans (13) in Schließrichtung bei Ausfall des Stellantriebes (15) vorgibt.

2. Ventileinrichtung nach Anspruch 1,
**dadurch gekennzeichnet,**
**dass** die Rückstellfeder (17) zur Rückstellung des Stellantriebes (15) und/oder als Fail-Safe-Feder ausgebildet ist.

3. Ventileinrichtung nach einem der Ansprüche 1 oder 2,
**dadurch gekennzeichnet,**
**dass** die Rückstellfeder (17) als schraubenförmig in Zylinderform gewundene Schenkelfeder mit zwei die beiden Endbereiche (19, 20) bildenden, etwa schenkelartigen Federabschnitten (24, 25) ausgebildet ist, und vorzugsweise, dass der den einen Endbereich (19) bildende Federabschnitt (24) radial nach außen hin etwa U-förmig abgebogen ist, und vorzugsweise, dass der den anderen Endbereich (20) bildende Federabschnitt,(25) radial nach außen hin als geradliniger Schenkel (29) abgebogen ist, wobei die Rückstellfeder (17) mit ihren übereinanderliegenden Windungen (30) etwa Zylinderform aufweist und der eine Endbereich (19) in axialem Abstand vom anderen Endbereich (20) verläuft.

4. Ventileinrichtung nach einem der Ansprüche 1 bis 3,
**dadurch gekennzeichnet,**
**dass** die Übertragungseinrichtung (16) eine vom Stellantrieb (15) drehbetätigbare Antriebswelle (31), eine mit dem Absperrorgan (13) verbundene Stellwelle (32) und zwischen beiden eine formschlüssige Kupplungseinrichtung (33) aufweist, und vorzugsweise, dass mit der Stellwelle (32) der Kupplungsteil (34) drehfest verbunden ist, der an einem radial abstrebenden Arm (35) einen Mitnehmer (39) aufweist, gegen den der den einen Endbereich (19) bildende Federabschnitt (24) der Rückstellfeder (17) in Schließrichtung angedrückt ist.

5. Ventileinrichtung nach Anspruch 4,
**dadurch gekennzeichnet,**
**dass** der Federabschnitt (24) mit einem radial und geradlinig verlaufenden Abschnitt (26) am Mitnehmer (39) an einer in Öffnungsrichtung gerichteten Vorderfläche (40) dieses anliegt.

6. Ventileinrichtung nach einem der Ansprüche 3 bis 5,
**dadurch gekennzeichnet,**
**dass** der den einen Endbereich (19) bildende Federabschnitt (24) der Rückstellfeder (17) mit einem sich radial erstreckenden, etwa winkelförmigen Abschnitt (26, 27) gegen den gehäuseseitigen Anschlag (21) der Ventileinrichtung (10) in der Ruhestellung angedrückt ist.

7. Ventileinrichtung nach einem der Ansprüche 4 oder 5,
**dadurch gekennzeichnet,**
**dass** der Mitnehmer (39) in Abstand oberhalb des Anschlages (21) angeordnet ist und bei mittels der Rückstellfeder (17) bei Ausfall des Stellantriebes (15) in Ruhestellung bewegtem Absperrorgan (13) mit seiner Vorderfläche (40) im wesentlichen in einer Flucht mit dem Anschlag (21) verläuft.

8. Ventileinrichtung nach einem der Ansprüche 1 bis 7,
**dadurch gekennzeichnet,**
**dass** der Kupplungsteil (34) zwei radial und diametral gerichtete Arme (35, 36) aufweist, an denen die Rückstellfeder (17) mit ihrem oberen Ende axial anliegen kann, und vorzugsweise, dass der Kupplungsteil (34) auf dem Bereich zwischen den Armen (35, 36) einen Basisteil (37) mit kreisbogenförmig verlaufender äußerer Umfangsfläche (38) aufweist., mittels der die Rückstellfeder (17) zentrierbar ist.

9. Ventileinrichtung nach einem der Ansprüche 1 bis 8,
**dadurch gekennzeichnet,**
**dass** der Kupplungsteil (34) in Umfangsrichtung betrachtet zwischen beiden Armen (35, 36) einen radialen Vorsprung (41) aufweist, der eine etwa kreisbogenförmig verlaufende äußere Umfangsfläche (42) zur zusätzlichen Zentrierung der Rückstellfeder (17) aufweist.

10. Ventileinrichtung nach einem der Ansprüche 1 bis 9,
**dadurch gekennzeichnet,**
**dass** der Abgaskanal (12) in einem Rohrteil (11) enthalten ist, in dem das Absperrorgan (13) mit seiner Stellwelle (32) vorzugsweise auf beiden Axialseiten mittels Lagern schwenkbar gelagert ist.

11. Ventileinrichtung nach Anspruch 10,
**dadurch gekennzeichnet,**
**dass** ein mit dem Rohrteil (11) einstückiger Gehäuseteil (18) vorgesehen ist, in den die Stellwelle (32) mit daran festem Kupplungsteil (34) hineinragt und in dem die Rückstellfeder (17) in zur Stellwelle (32) im wesentlichen koaxialer Ausrichtung aufgenommen ist.

## Claims

1. Valve device for controlling an exhaust gas flow, having a shutoff member (13), which is arranged in an exhaust gas channel (12) and can be pivoted in an opening direction and in an opposite closing direction, between a closed position and an open position, by an actuating drive (15) and a transmission device (16), wherein, if the actuating drive (15) fails, the shutoff member (13) can be pivoted back in the closing direction only into a rest position located between the closed position and the open position, said rest position involving a state in which said shutoff member is in an only slightly open position, by means of a reset spring (17) that can be loaded in the opening direction, and wherein the reset spring (17) can be supported by an end region (19) on a coupling part (34) of the transmission device (16) and can be supported by the other end region (20) on the housing side of the valve device (10) and is tensioned during the actuation of the shutoff member (13) in the opening direction, **characterized in that**
one end region (19) of the reset spring (17) is assigned a stop (21) on the housing side of the valve device (10), against which this end region (19) is pressed in the closing direction and the rest position and from which this end region (19) can be raised when the shutoff member (13) is actuated in the opening direction by means of the transmission device (16), and **in that** the stop (21) defines an initial position for the reset spring (17) during the actuation of the shutoff member (13) in the closing direction when the actuating drive (15) fails.

2. Valve device according to Claim 1,
**characterized in that**
the reset spring (17) is designed to reset the actuating drive (15) and/or is designed as a fail-safe spring.

3. Valve device according to either of Claims 1 or 2, **characterized in that**
the reset spring (17) is designed as a leg spring wound helically in a cylindrical shape and having two approximately leg-like spring sections (24, 25), which form the two end regions (19, 20), and preferably **in that** the spring section (24) forming one end region (19) is bent radially outwards approximately in a U shape, and preferably **in that** the spring section (25) forming the other end region (20) is bent radially outwards as a rectilinear leg (29), wherein the reset spring (17) with its windings (30) situated one on top of the other has approximately a cylinder shape and one end region (19) extends at an axial distance from the other end region (20).

4. Valve device according to one of Claims 1 to 3, **characterized in that**
the transmission device (16) has a drive shaft (31), which can be actuated in rotation by the actuating drive (15), an actuating shaft (32) connected to the shutoff member (13) and, between the two, a positive coupling device (33), and preferably **in that** the coupling part (34) is connected to the actuating shaft (32) for conjoint
rotation therewith, which coupling part has, on a radially projecting arm (35), a driver (39), against which the spring section (24) of the reset spring (17) which forms one end region (19) is pressed in the closing direction.

5. Valve device according to Claim 4,
**characterized in that**
the spring section (24) rests against the driver (39) at a front face (40) oriented in the opening direction by means of a radially and rectilinearly extending section (26).

6. Valve device according to one of Claims 3 to 5, **characterized in that,**
in the rest position, the spring section (24) of the reset spring (17) which forms one end region (19) is pressed against the stop (21) on the housing side of the valve device (10) with a radially extending, approximately angular section (26, 27).

7. Valve device according to either of Claims 4 or 5, **characterized in that**
the driver (39) is arranged at a distance above the stop (21) and extends with its front face (40) substantially in alignment with the stop (21) when the shutoff member (13) is moved into the rest position by means of the reset spring (17) when the actuating drive (15) fails.

8. Valve device according to one of Claims 1 to 7, **characterized in that**
the coupling part (34) has two radially and diametrically oriented arms (35, 36), against which the reset spring (17) can rest axially with its upper end, and preferably **in that**, in the region between the arms (35, 36), the coupling part (34) has a base part (37) with a circular-arc-shaped outer circumferential surface (38), by means of which the reset spring (17) can be centred.

9. Valve device according to one of Claims 1 to 8, **characterized in that,**
between the two arms (35, 36) as seen in the circumferential direction, the coupling part (34) has a radial projection (41), which has an approximately circular-arc-shaped outer circumferential surface (42) for additional centring of the reset spring (17).

10. Valve device according to one of Claims 1 to 9, **characterized in that**
the exhaust duct (12) is contained in a tubular part (11), in which the shutoff member (13) is pivotably mounted by means of its actuating shaft (32), preferably on both axial sides, by means of bearings.

11. Valve device according to Claim 10, **characterized in that**
a housing part (18) which is integral with the tubular part (11) is provided, into which housing part the actuating shaft (32) with the coupling part (34) fixed thereon projects and in which the reset spring (17) is accommodated in substantially coaxial alignment with respect to the actuating shaft (32).

## Revendications

1. Dispositif de soupape servant à commander un écoulement de gaz d'échappement et présentant un organe de fermeture (13) disposé dans un canal (12) de gaz d'échappement et pouvant au moyen d'un entraînement de positionnement (15) et d'un dispositif de transfert (16) pivoter dans le sens de l'ouverture et dans le sens opposé de fermeture entre une position de fermeture et une position d'ouverture, tandis qu'en cas de défaillance de l'entraînement de positionnement (15), l'organe de fermeture (13) peut, par pivotement au moyen d'un ressort de rappel (17) apte à être sollicité dans la direction d'ouverture, être ramené uniquement dans une position de repos située entre la position de fermeture et la position d'ouverture et ne permettant qu'une ouverture réduite, le ressort de rappel (17) étant soutenu par une partie d'extrémité (19) sur une pièce d'accouplement (34) du dispositif de transfert (16) et par une autre partie d'extrémité (20) sur le boîtier du dispositif de soupape (10) et étant sollicité dans la direction de l'ouverture par actionnement de l'organe de fermeture (13),
**caractérisé en ce que**
du côté du boîtier du dispositif de soupape (10), une butée (21) associée à la partie d'extrémité (19) du ressort de rappel (17) est repoussée contre cette partie d'extrémité (19) dans la direction de fermeture et dans la position de repos et peut être relevée de cette partie d'extrémité (19) lorsque l'organe de fermeture (13) est sollicité dans la direction d'ouverture au moyen du dispositif de transfert (16) et
**en ce que** la butée (21) définit une position initiale du ressort de rappel (17) lorsque l'organe de fermeture (13) est actionnée dans le sens de la fermeture en cas de défaillance de l'entraînement de positionnement (15).

2. Dispositif de soupape selon la revendication 1, **caractérisé en ce que** le ressort de rappel (17) est configuré pour rappeler l'entraînement de positionnement (15) et/ou comme ressort anti-défaillance.

3. Dispositif de soupape selon l'une des revendications 1 ou 2, **caractérisé en ce que** le ressort de rappel (17) est configuré comme ressort dont les branches sont enroulées en hélice cylindrique, deux parties (24, 25) de ressort en forme de branche constituant les deux parties d'extrémité (19, 20),
**en ce que** de préférence la partie (24) de ressort formant la partie d'extrémité (19) est rabattue radialement vers l'extérieur en forme de U,
**en ce que** de préférence la partie (25) de ressort formant l'autre partie d'extrémité (20) est rabattue radialement vers l'extérieur en forme de branche rectiligne (29),
**en ce que** les enroulements (30) superposés du ressort de rappel (17) forment sensiblement un cylindre et
**en ce que** la partie d'extrémité (19) s'étend. à distance axiale de l'autre partie d'extrémité (20).

4. Dispositif de soupape selon l'une des revendications 1 à 3, **caractérisé en ce que** le dispositif de transfert (16) présente un arbre d'entraînement (31) que l'entraînement de positionnement (15) est apte à faire tourner, un arbre de positionnement (32) relié à l'organe de fermeture (13) et un dispositif d'accouplement (33) en correspondance géométrique situé entre ces arbres et **en ce que** la pièce d'accouplement (34) qui présente sur un bras (35) débordant radialement un entraîneur (39) contre lequel la partie (24) du ressort de rappel (17) qui forme la partie d'extrémité (19) est repoussée dans la direction de fermeture est de préférence reliée à rotation solidaire l'arbre de positionnement (32).

5. Dispositif de soupape selon la revendication 4, **caractérisé en ce qu'**une partie rectiligne (26),
s'étendant radialement, de la partie (24) du ressort repose contre une surface avant (40), orientée dans la direction d'ouverture, de l'entraîneur (39).

6. Dispositif de soupape selon l'une des revendications 3 à 5, **caractérisé en ce que** dans la position de repos, la partie (24) du ressort de rappel (17) qui forme la partie d'extrémité (19) est repoussée contre la butée (21) du boîtier par une partie légèrement coudée (26, 27) qui s'étend radialement.

7. Dispositif de soupape selon l'une des revendications 4 ou 5, **caractérisé en ce que** l'entraîneur (39) est disposé à distance au-dessus de la butée (21) et **en ce que** sa surface avant (40) est essentiellement alignée sur la butée (21) au moyen du ressort de rappel (17) lorsque l'organe de fermeture (13) est déplacé dans la position de repos lorsque l'entraînement de positionnement (15) e défailli.

8. Dispositif de soupape selon l'une des revendications 1 à 7, **caractérisé en ce que** la pièce d'accouplement (34) présente deux bras (35, 36) orientés radialement et diamétralement sur lesquels l'extrémité supérieure du ressort de rappel (17) peut reposer et **en ce que** la partie de la pièce d'accouplement (34) située entre les bras (35, 36) présente de préférence une pièce de base (37) dont la surface périphérique extérieure (38) s'étend en arc de cercle et qui permet de centrer le ressort de rappel (17).

9. Dispositif de soupape selon l'une des revendications 1 à 8, **caractérisé en ce que** dans la direction périphérique, la pièce d'accouplement (34) présente entre les deux bras (35, 36) une saillie radiale (41) qui présente une surface périphérique extérieure (42) s'étendant en arc de cercle pour encore centrer le ressort de rappel (17).

10. Dispositif de soupape selon l'une des revendications 1 à 9, **caractérisé en ce que** le canal (12) de gaz d'échappement est repris dans une pièce tubulaire (11) dans laquelle l'arbre de positionnement (32) de l'organe de fermeture (13) est monté à rotation au moyen de paliers, de préférence des deux côtés axiaux.

11. Dispositif de soupape selon la revendication 10, **caractérisé en ce qu'**il présente une pièce de boîtier (18) formée d'un seul tenant avec la pièce tubulaire (11) dans laquelle pénètre l'arbre de positionnement (32) sur lequel la pièce d'accouplement (34) est fixée solidairement et reprenant le ressort de rappel (17) dans une orientation essentiellement coaxiale par rapport à l'arbre de positionnement (32).
